# FASCICULE DE BREVET EUROPEEN

(11) **EP 1 217 471 B1**
(45) Date de publication et mention de la délivrance du brevet: **29.04.2009**
(21) Numéro de dépôt: 00204480.8
(22) Date de dépôt: 13.12.2000
(51) Int. Cl.: G04D 3/04, G04B 31/008

(54) **Procédé de fixation de pierres dans une pièce d'un mouvement d'horlogerie et dispositif pour sa mise en oeuvre**
Verfahren zum Einsetzen von Lagersteinen in einem Uhrwerkteil,sowie Vorrichtung zur Durchführung dieses Verfahrens
Method for mounting jewels in a clockwork piece and device for carrying out this method

(43) Date de publication de la demande: 26.06.2002
(73) Titulaire: ETA SA Manufacture Horlogère Suisse, 2540 Grenchen (CH)
(72) Inventeur: Durand, Friedrich, 4500 Solothurn (CH)
(74) Mandataire: Rossand, Isabelle

(56) Documents cités:
- EP-A- 0 918 264
- CH-A- 384 473
- FR-A- 2 662 965

## Description

La présente invention concerne un procédé de posage et de fixation de pierres dans des pièces d'un mouvement d'horlogerie, permettant à la fois d'accroître la précision de positionnement relatif des mobiles et de diminuer le prix de revient du produit fini.

Dans les mouvements d'horlogerie de qualité, pour diminuer les frottements et accroître la longévité du produit, on utilise des pierres ou rubis essentiellement pour les portées des axes de certaines roues, désignés par coussinets, contre-pivots ou crapaudines et au niveau de l'échappement pour les palettes d'entrée et de sortie de l'ancre et pour la cheville de plateau. Il existe actuellement différentes techniques de fixation de ces pierres aux endroits appropriés, tels que platine, pont, ancre et plateau d'échappement, mais la plus répandue, pourrait-on dire depuis l'origine de l'industrie horlogère, consiste à effectuer un chassage de la pierre soit dans un chaton, soit le plus souvent directement dans un logement usiné dans la pièce destinée à recevoir ladite pierre. Les tolérances tant au niveau de la pierre qu'au niveau du logement doivent être très faibles, de l'ordre de 5 µ, pour éviter que la pierre ne déforme le logement ou qu'au contraire elle prenne du jeu à l'usage. Pour les coussinets, il est en outre impératif d'avoir un positionnement parfaitement vertical du perçage, ce qui n'est pas nécessairement obtenu par chassage étant donné que les pierres ont généralement des bords arrondis. De même, un positionnement précis selon cet axe vertical est également nécessaire de façon à ce que deux coussinets en regard, ou deux contre-pivots en regard respectent l'entre-axe prévu pour le mobile qu'ils doivent supporter, ce qui nécessite un usinage précis à la fois de l'épaisseur de la pierre et du fond du logement. De plus, cette exigence de précision s'impose également pour le positionnement relatif des perçages des coussinets disposés dans un même plan et destinés à recevoir des pivots de roues d'engrenage. Ce positionnement spatial a également une très grande importance au niveau des pierres de l'échappement, cheville de plateau et palettes, qui sont actuellement chassées et/ou collées. Le chassage produit inévitablement une déformation du plateau qui doit alors être rectifiée par diamantage et le collage impose également une opération d'usinage pour éliminer le surplus de colle.

Pour ne pas être astreint à une aussi grande précision et éviter les inconvénients du chassage, le brevet CH 384 473 propose un dispositif à excentrique permettant de coincer un contre-pivot dans deux creusures de la paroi du logement. Le dispositif décrit dans le brevet CH 362 286 propose un dispositif assez proche constitué par un assemblage à baïonnette. D'autres dispositifs proposent des moyens de coincement d'une pierre par des anneaux élastiques venant se bloquer dans des gorges de la paroi du logement. Il est bien évident que de tels dispositifs permettent d'avoir de moins grandes exigences de tolérances au niveau de l'usinage de la pierre et du logement, mais qu'ils ne sont pas entièrement satisfaisants en ce qui concerne le positionnement spatial des pierres et la fixation à leur support.

En ce qui concerne les machines ou robots permettant le posage et la fixation des pierres, à la meilleure connaissance de la demanderesse, ils concernent des techniques de chassage comme celles décrites par exemple dans les brevets CH 378 242 et CH 417 479.

La présente invention a pour but de pallier les inconvénients de l'art antérieur précité en reportant l'exigence de précision au niveau d'un appareil de posage et en faisant appel à la technologie laser pour la fixation des pierres dans leur logement.

A cet effet, l'invention concerne un procédé selon la revendication 1 et un dispositif de fixation selon la revendication 11. permettant de fixer dans des pièces d'un mouvement d'horlogerie des pierres par rayon laser au moyen d'un dispositif de posage. Par "pièces", on entend les parties fixes d'un mouvement d'horlogerie, tels que platines et les ponts, ou les parties mobiles tels que l'échappement, les pierres étant alors désignées par coussinet, contre-pivot, cheville de plateau ou palette d'ancre. Ces pierres sont obtenues de façon synthétique à partir d'une fine poudre d'alumine et usinées essentiellement par diamantage pour les mettre aux cotes du logement dans lequel elles sont actuellement assujetties par chassage. Le procédé selon l'invention consiste au contraire à utiliser un posage déterminant de façon très précise, par rapport à une surface de référence de la pièce calée sur le dispositif de posage, la position spatiale de la pierre par rapport à son logement dont les tolérances d'usinage pourront alors être beaucoup moins strictes.

Le procédé consiste à
a) pourvoir le dispositif de posage de moyens de positionnement spatial d'une ou plusieurs pierres par rapport à un ou plusieurs plans de référence dudit dispositif de posage et de moyens de calage d'une pièce,
b) caler la pièce à empierrer sur le dispositif de posage,
c) mettre une ou plusieurs pierres dans les logements respectifs en fixant leur position spatiale dans la pièce avec les moyens de positionnement du dispositif de posage,
d) focaliser et déplacer la pointe d'un faisceau laser sur les points d'appui de la pierre contre la paroi d'un logement, sur le pourtour de l'ouverture d'un logement ou sur un matériau fusible rapporté autour de ladite ouverture de façon à solidariser le pierre au logement, et
e) libérer et enlever la pièce du dispositif de posage.

Lorsque les pierres sont destinées au pivotement des mobiles et notamment lorsqu'il s'agit de pierres troués, autrement désignées par "coussinet", les moyens de positionnement sont formés par des pitons ancrés dans la surface du dispositif de posage et traversant un passage traversant prévu au fond du logement. La partie distale du piton a un diamètre sensiblement égal au diamètre de perçage du coussinet. La partie ancrée dans le dispositif de posage peut avoir le même diamètre que la partie distale, la pierre reposant sur le fond du logement qui devra alors être usiné à une cote très précise. La partie ancrée du piton peut également avoir un diamètre plus grand que la partie distale en permettant de prévoir un épaulement positionnant verticalement la pierre par rapport à la surface de référence de la pièce, indépendamment de la précision d'usinage du fond.

Pour des pierres prismatiques, telles que les palettes d'ancre ou la cheville de plateau d'échappement, le dispositif de posage comprend des moyens de positionnement inversés par rapport à ceux précédemment cités, à savoir des cavités ménagées dans la surface du posage et dans lesquelles les pierres peuvent être immobilisées temporairement avec grande précision par des moyens de blocage, tels que des vis de blocage ou des pointeaux à ressort.

Selon la forme des pièces à empierrer, il peut être nécessaire de prévoir un dispositif de posage à plusieurs niveaux.

Bien évidemment, la précision de positionnement spatial des pierres dépend aussi de la précision de calage de la pièce, précision qui peut être obtenue par exemple au moyen de taquets disposés sur un bord de la pièce, ou au moyen de plots la traversant, ces moyens de calage étant montés avec précision sur le dispositif de posage.

Comme cela sera indiqué plus en détail dans les exemples qui suivent, une fois la pierre positionnée, sa fixation définitive dans le logement est effectuée au moyen d'un faisceau laser permettant de souder la pierre à la paroi, ou de garnir le faible jeu existant entre le bord extérieur de la pierre et la paroi soit par fusion d'un bord au-dessus de l'ouverture et venant de matière avec la pièce, soit par fusion d'un matériau fusible rapporté.

D'autres caractéristiques et avantages de la présente invention apparaîtront plus clairement à la lecture de la description détaillée qui suit d'exemples de mise en oeuvre du procédé, donnés à titre purement illustratif et non limitatif, en référence aux dessins annexés dans lesquels :
- la figure 1 représente en coupe schématique la fixation d'un coussinet selon un premier mode de réalisation,
- la figure 2 représente une variante de la fixation représentée à la figure 1,
- les figures 3A et 3B représentent en coupe schématique la fixation d'un coussinet selon un deuxième mode de réalisation,
- les figures 4A et 4B représentent en coupe schématique la fixation d'un coussinet selon un troisième mode de réalisation,
- la figure 5 est une vue de dessus d'un posage pour une pièce ayant trois coussinets,
- la figure 6 représente la coupe brisée selon la ligne VI-VI de la figure 5,
- la figure 7 représente une vue de dessous un plateau d'échappement,
- la figure 8 représente en vue de dessus le dispositif de posage pour le plateau d'échappement représenté à la figure 7, et
- la figure 9 représente en coupe selon la ligne IX-IX des figures 7 et 8 un dispositif de posage selon l'invention pour la cheville du plateau d'échappement.

En se référant aux figures 1 à 4B, on a représenté en coupe selon la ligne I-I de la figure 5 plusieurs modes de réalisation du procédé selon l'invention pour fixer une pierre trouée 20, plus généralement désignée par "coussinet" dans une pièce 1 d'un mouvement d'horlogerie, telle qu'une platine ou un pont. Dans toutes les figures, les dimensions ont fortement été exagérées, étant donné qu'un coussinet a un diamètre de l'ordre du millimètre et les dimensions relatives n'ont pas nécessairement été respectées pour plus de clarté des dessins.

En se référant d'abord aux figures 1 et 2, on voit que la pièce 1 comporte dans sa face supérieure 1a un logement 3 délimité par une paroi 4 et dont le fond comporte un passage traversant 5 rejoignant la face inférieure 1b. Ce passage traversant a généralement un diamètre très supérieur au perçage du coussinet 20 pour donner accès à un huilier 21. La pièce 1 est placée sur un dispositif de posage comportant une base 11 sont la surface supérieure parfaitement rectifiée forme un plan de référence 13 pour les coordonnées horizontales x, y. Le plan de référence 13 comporte au moins un piton 15 dont la partie inférieure 17 est ancrée dans la base 11, comme représenté, ou peut venir de matière avec ladite base 11. La partie distale 16 du piton 15 s'étend au moins jusqu'à la face supérieure 1a de la pièce 1 et possède un diamètre sensiblement égal au perçage du coussinet 20 devant être placé dans le logement, c'est-à-dire idéalement avec un jeu nul permettant la translation du piton dans le perçage. Le plan de référence 13 comprend également des moyens de calage de la pièce 1 dans le référentiel x, y, ces moyens étant, par exemple des taquets 19 ou un plot 9, comme représenté sur la figure 6. Les coussinets 20 sont alors enfilés sur les pitons 15 et posés dans leurs logements 3 respectifs, avec un ajustement gras, c'est-à-dire avec un ajustement qui serait à lui seul insuffisant pour garantir une tenue suffisante à l'usage. Dans les modes de réalisation correspondants aux figures 1 et 2, les pitons 15 permettent ainsi de fixer la position relative des coussinets 20 dans le plan de référence 13 par rapport au calage de la pièce 1 sur le dispositif de posage, et plus encore les uns par rapport aux autres, comme représenté dans la vue schématique de la figure 5. La figure 5 montre, à titre d'exemple en vue de dessus, un dispositif de posage 11 supportant une pièce 1 comportant trois coussinets 20a, 20b, 20c, positionnés de façon très précise dans le plan x, y par les pitons 15a, 15b, 15c tout en pouvant avoir un certain jeu latéral 24 avec la paroi 4 du logement 3, comme représenté par exemple aux figures 4A et 4B.

Dans le mode de réalisation représenté à la figure 1, le positionnement spatial selon l'axe vertical z est obtenu par la précision d'usinage de la collerette 1c du fond du logement 3, sur laquelle repose la portée extérieure de la pierre 20 et par la précision d'usinage de l'épaisseur de la pierre.

Dans le mode de réalisation représenté à la figure 2, le positionnement spatial selon l'axe vertical z est obtenu par un épaulement 18 du piton 16 situé entre sa partie ancrée 17 dans la base 11 et sa partie distale 16. Comme on le voit, le coussinet 20 est positionné à frottement gras dans le logement 3 en laissant éventuellement un espace libre 22 entre la collerette 1c et la base du coussinet 20. Ainsi, dans ce mode de réalisation, le référentiel spatial pour les coussinets 20 est constitué uniquement par le dispositif de posage.

Une fois les coussinets 20 mis en place à frottement gras dans la pièce 1, on suit le contour de l'ouverture avec un faisceau de rayons laser de façon à créer une zone de fusion 6 entre le bord du coussinet 20 et la paroi 4 du logement 3.

De façon connue, la "pièce" du mouvement d'horlogerie, platine ou pont, est généralement en métal, tel que le laiton, ou l'acier, et la pierre est une pierre synthétique taillée dans une poire de corindon. Selon un mode de réalisation préféré, pour accroître la cohésion entre ces deux catégories de matériaux, on effectue préalablement un dépôt de dioxyde de titane sur la paroi 4 du logement 3, par exemple en utilisant la technologie de déposition chimique en phase vapeur (CVD).

Une fois les pierres solidarisées à la pièce, il suffit alors de retirer la pièce du dispositif de posage, toutes les cotes de précision quant à la position des coussinets étant en quelque sorte transférées du dispositif de posage à la pièce. Bien évidemment, ce procédé permet d'utiliser un même dispositif de posage pour l'empierrage de très nombreuses pièces, ce qui permet de réduire le coût unitaire des pièces étant donné qu'il n'est plus nécessaire de les usiner individuellement avec une grande précision.

Dans le mode de réalisation du procédé représenté aux figures 3A et 3B, le dispositif de posage est le même que celui représenté à la figure 1. Par contre, on voit à la figure 3A que le pourtour du logement 3 comprend un rebord 7a venant de matière avec la pièce 1, ce rebord 7a pouvant être continu comme représenté, ou discontinu. Après application du faisceau laser 30, le rebord 7a est rabattu vers le centre du logement 3 pour former un bourrelet 7b qui maintient le coussinet 20 au fond du logement 3. Les figures 4A et 4B représentent un mode de réalisation dans lequel le dispositif de posage est le même que celui représenté à la figure 2, mais en diffère en ce que le coussinet 20 est positionné uniquement par le piton 15 en ménageant un petit espace 22 entre le fond du logement 3 et un autre espace 24 entre la paroi. En d'autres termes, ces espaces 22, 24 permettent d'avoir des tolérances très larges pour l'usinage du logement 3 et pour l'usinage du coussinet 20. Le coussinet 20 est immobilisé dans le logement 3 en rapportant sur le pourtour un cordon 8a de matériau fusible, tel que l'argent ou une composition à base d'argent et de plomb, d'étain ou d'indium. Lorsqu'on applique le faisceau laser 30, le matériau fusible 8a forme une masse 8b qui s'infiltre dans les espaces 22, 24 et bloque le coussinet 20 dans la position spatiale déterminée par le piton 15.

La figure 5 en vue de dessus et la figure 6 en coupe montrent à titre d'exemple une portion de pièce 1 comportant trois coussinets 20a, 20b, 20c dont les positionnements relatifs des trous de pivotement sont déterminés par trois pitons 15a, 15b, 15c ancrés dans la base 11 du dispositif de posage. On voit également que la pièce 1 est calée sur le dispositif de posage au moyen d'un plot 9, ancré dans la base 11, et de deux taquets 19, ces moyens de calage étant donnés à titre d'exemple, car il est évidemment possible d'en concevoir d'autres équivalents.

En se référant maintenant aux figures 7 à 9, on a représenté un mode de réalisation du procédé dans lequel le dispositif de posage permet de fixer la cheville d'un plateau d'échappement 2.

La figure 7 représente en vue de dessous un tel plateau 2 qui comporte de façon connue un grand plateau 26, ayant près de son bord et perpendiculairement à son plan un logement 23 le traversant de part en part pour recevoir une cheville 10 (non représenté), réuni par un manchon 27 à un petit plateau 28 pourvu d'une encoche 28a.

La figure 8 représente en vue de dessus le dispositif de posage 12 dont la structure sera mieux comprise en se référant également à la figure 9 qui représente en coupe selon la ligne IX-IX des figures 7 et 8 le plateau d'échappement 2 mis en place sur le dispositif de posage 12. Ce dispositif comprend un premier plan de référence 13, pourvu d'un plot 9 qui traverse le manchon 27, le plan de référence 13 servant d'appui à la base du petit plateau 28. Le dispositif de posage comporte également un deuxième plan de référence 14, parallèle au plan 13, à un niveau correspondant à la distance qui sépare la base du petit plateau 28 et la surface inférieure du grand plateau 26. La paroi qui rejoint les deux plans de références 13, 14 comporte un bossage 29 ayant la même forme que l'encoche 28a et constituant avec le plot 9 les moyens de calage du plateau d'échappement 2, Bien entendu, d'autres moyens de calage peuvent être envisagés. Le deuxième plan de référence 14 comporte une cavité 25 destinée à recevoir et à positionner une pierre 10 formant la cheville de plateau. Dans l'exemple représenté, la pierre 10, en forme de demi-lune, est immobilisée temporairement au moyen d'une vis de blocage 31 d'axe parallèle aux plans de référence 13, 14. Une fois la pierre 10 immobilisée spatialement sur le dispositif de posage, il suffit de mettre en place le plateau d'échappement 2 et de fixer la pierre 10 par rayon laser selon l'un des modes de réalisation précédemment indiqués. La pierre 10 étant montée à jeu ou à frottement gras, aucune contrainte mécanique n'est imposée à la très mince paroi extérieure du logement 23, de sorte qu'aucun usinage ultérieur n'est nécessaire. La technique de chassage aurait produit une déformation du bord du grand plateau au niveau du logement de sorte qu'il aurait été nécessaire de procéder à une opération de diamantage qui conduit finalement à mettre au rebut au moins 50% des pièces produites. Le procédé selon l'invention permet de faire l'économie d'une opération d'usinage et de produire un plus grand pourcentage de pièces conformes.

En adaptant le procédé qui vient d'être décrit pour un plateau d'échappement, l'homme de métier peut concevoir sans difficultés un dispositif de posage et de fixation des pierres d'ancre au moyen d'un faisceau de rayons laser.

## Revendications

1. Procédé de fixation dans des pièces (1, 2) d'un mouvement d'horlogerie de pierres (20) par rayons laser au moyen d'un dispositif de posage (11, 12), lesdites pièces étant pourvues dans leurs surface supérieure (1a, 26) d'au moins un logement (3) dont la paroi (4) délimite une ouverture ayant un contour adapté à faible jeu au contour de la pierre (20) à fixer et dont le fond est pourvu, au moins partiellement d'un passage (5) traversant rejoignant une ouverture dans la surface inférieure (1 b, 28), ledit procédé comprenant les étapes consistant à :
a) pourvoir le dispositif de posage (11, 12) de moyens de positionnement spatial (15, 25) d'une ou plusieurs pierres (20) par rapport à un ou plusieurs plans de référence (13, 14) dudit dispositif de posage et de moyens de calage (9, 19) d'une pièce (1, 2),
b) caler la pièce (1, 2) à empierrer sur le dispositif de posage (11, 12),
c) mettre une ou plusieurs pierres (20a, 20b, 20c) dans les logements (3) respectifs en fixant leur position spatiale dans la pièce (1, 2) avec les moyens de positionnement (15a, 15b, 15c) du dispositif de posage (11, 12),
d) focaliser et déplacer la pointe d'un faisceau laser sur les points d'appui de la pierre contre la paroi (4) d'un logement (3), sur le pourtour de l'ouverture d'un logement (3) ou sur un matériau fusible (8a) rapporté autour de ladite ouverture de façon à solidariser la pierre (20) au logement (3), et
e) libérer et enlever la pièce (1, 2) du dispositif de posage (11, 12).

2. Procédé selon la revendication 1 pour la fixation de pierres, **caractérisé en ce que** les moyens de positionnement spatial sont constitués par des pitons (15) ancrés dans un plan de référence (13) du dispositif de posage (11) qui traversent le passage (5) traversant du fond du logement et dont la partie distale (16) a un diamètre sensiblement égal au diamètre de perçage desdits coussinets.

3. Procédé selon la revendication 2, **caractérisé en ce que** la partie de piton (15) ancrée dans le dispositif de posage (11) a un diamètre supérieur à celui de la partie distale (16) pour former un épaulement (18) au-dessus du fond d'un logement.

4. Procédé selon la revendication 1, pour la fixation de pierres non percées, **caractérisé en ce que** les moyens de positionnement spatial sont formés par des cavités (25) dans une surface de référence (14) du dispositif de posage (12) destinées à recevoir des pierres (10) temporairement immobilisées dans lesdites cavités par des moyens de blocage (31) tels que des vis de blocage.

5. Procédé selon l'une des revendications précédentes, **caractérisé en ce que** les moyens de calage d'une pièce sur le dispositif de posage sont constitués par des taquets (19) ou des plots (9) traversant la pièce (1, 2).

6. Procédé selon l'une quelconque des revendications précédentes, **caractérisé en ce que** les moyens de positionnement spatial (15, 25) des pierres (10, 20) et les moyens de calage (9, 19) des pièces (1, 2) sont disposés dans au moins deux plans de référence (13, 14) différents du dispositif de posage (11, 12).

7. Procédé selon l'une des revendications précédentes dans lequel la pierre (20) a un ajustement à frottement gras dans son logement (3), **caractérisé en ce que**, préalablement à l'application du faisceau laser, la paroi du logement (4) est traitée pour avoir un mince revêtement de dioxyde de titane.

8. Procédé selon la revendication 7, **caractérisé en ce que** le revêtement en dioxyde titane est formé par un dépôt chimique en phase vapeur (CVD).

9. Procédé selon la revendication 1, **caractérisé en ce que** le contour de l'ouverture d'un logement (3) comprend un rebord (7a) devant être rabattu dans l'ouverture par l'application du faisceau laser.

10. Procédé selon la revendication 1, **caractérisé en ce que** le matériau fusible rapporté autour de l'ouverture d'un logement est de l'argent ou une composition à base d'argent.

11. Dispositif de fixation de pierres (20) dans des logements (3) ménagés dans une pièce (1, 2) d'un mouvement d'horlogerie, lesdits logements comportant des passages (5) traversants, **caractérisé en ce que** ladite fixation est effectuée au moyen de rayons laser, et **en ce que** ledit dispositif comprend un dispositif de posage (11, 12) formé par au moins un plan de référence (13, 14) sur lequel repose la pièce (1, 2), des moyens de positionnement spatial (15, 25) des pierres (20) et des moyens de calage (9, 19) de ladite pièce.

12. Dispositif selon la revendication 11, pour la fixation de pierres, **caractérisé en ce que** les moyens de positionnement spatial sont constitués par des pitons (15) ancrés dans un plan de référence (13) du dispositif de posage (11) qui traversent le passage (5) traversant du fond du logement (3) et dont la partie distale (16) a un diamètre sensiblement égal au diamètre de perçage desdites pierres.

13. Dispositif selon la revendication 11, pour la fixation de pierres non percées, **caractérisé en ce que** les moyens de positionnement spatial sont formés par des cavités (25) dans une surface de référence (14) du dispositif de posage (12) destinées à recevoir des pierres (10) temporairement immobilisées dans lesdites cavités par des moyens de blocage (31) tels que des vis de blocage.

## Claims

1. Method for fixing jewels (20) in parts (1, 2) of a watch movement by laser beam by means of a setting device (11, 12), said parts being provided in the upper surface (1a, 26) with at least a housing (3) whose wall (4) delimits an opening having a contour fitted with a slight play to the contour of the jewel (20) to be fixed and whose bottom is provided, at least partially with a through passage (5) joining an opening in the lower surface (1b, 28), said method including the steps of:
a) providing the setting device (11, 12) with spatial positioning means (15, 25) for one or several jewels (20) with respect to one or several reference planes (13, 14) of said setting device and means for wedging (9, 19) a part (1, 2),
b) wedging the part (1, 2) in which the jewel is to be set on the setting device (11, 12),
c) setting one or several jewels (20a, 20b, 20c) in the respective housings (3) securing their spatial position in the part (1, 2) with the positioning means (15a, 15b, 15c) of the setting device (11, 12),
d) focusing and moving a laser beam tip on the points of abutment of the jewel (20) against the wall (4) of a housing (3), on the periphery of the opening of a housing (3) or on a fusible material (8a) added around said opening so as to secure the jewel (20) to the housing (3), and
e) releasing and removing the part (1, 2) from the setting device (11, 12).

2. Method according to claim 1 for fixing bearings, **characterised in that** the spatial positioning means are formed by studs (15) anchored in a reference plane (13) of the setting device (11) which pass through the through passage (5) of the bottom of the housing and whose distal part (16) has a diameter substantially equal to the pierced diameter of said bearings.

3. Method according to claim 2, **characterised in that** the diameter of the stud part (15) anchored in the setting device (11) is greater than that of the distal part (16) to form a shoulder (18) above the bottom of a housing.

4. Method according to claim 1 for fixing jewels having no holes, **characterised in that** the spatial positioning means are formed by cavities (25) in a reference surface (14) of the setting device (12) intended to accommodate jewels (10) which are temporarily immobilised in said cavities by locking means (31) such as locking screws.

5. Method according to any of the preceding claims, **characterised in that** the means for wedging a part on the setting device are formed by stops (19) or studs (9) passing through the part (1, 2).

6. Method according to any of the preceding claims, **characterised in that** the jewel (10, 20) spatial positioning means (15, 25) and the part (1, 2) wedging means (9, 19) are arranged in at least two different reference planes (13, 14) of the setting device (11, 12).

7. Method according to any of the preceding claims, wherein the jewel (20) has a slide friction fit in its housing (3), **characterised in that**, prior to the application of the laser beam, the wall (4) of the housing is treated to have a thin coating of titanium dioxide.

8. Method according to claim 7, **characterised in that** the titanium dioxide coating is formed by chemical vapour deposition (CVD).

9. Method according to claim 1, **characterised in that** the contour of the opening of a housing (3) includes an edge (7a) which has to be bent down into the opening by applying a laser beam.

10. Method according to claim 1, **characterised in that** the fusible material added around the opening of a housing is silver or a silver-based compound.

11. Device for fixing jewels (20) in housings (3) arranged in a watch movement part (1, 2), said housings including through passages (5), **characterised in that** said fixing is effected by means of laser beams, and **in that** said device includes a setting device (11, 12) formed by at least a reference plane (13, 14) on which the part (1, 2) rests, spatial positioning means (15, 25) for the jewels (20) and means (9, 19) for wedging said part.

12. Device according to claim 11, for fixing bearings, **characterised in that** the spatial positioning means are formed by studs (15) anchored in a reference plane (13) of the setting device (11) which pass through the through passage (5) of the bottom of the housing (3) and whose distal part (16) has a diameter substantially equal to the pierced diameter of said bearings.

13. Device according to claim 11, for fixing jewels having no holes **characterised in that** the spatial positioning means are formed by cavities (25) in a reference surface (14) of the setting device (12) intended to accommodate jewels (10) which are temporarily immobilised in said cavities by locking means (31) such as locking screws.

## Patentansprüche

1. Verfahren zum Einsetzen von Lagersteinen (20) in Teile (1, 2) eines Uhrwerks durch Laserstrahlen mittels einer Setzvorrichtung (11, 12), wobei die Teile in ihrer oberen Fläche (1a, 26) mit zumindest einer Aufnahme (3) versehen sind, deren Wand (4) eine Öffnung mit einer mit geringem Spiel auf die Kontur des einzusetzenden Lagersteins (20) angepassten Kontur begrenzt und deren Boden zumindest teilweise mit einem durchgehenden Durchtritt (5) versehen ist, der auf eine Öffnung in der unteren Fläche (1b, 28) trifft, wobei das Verfahren die folgenden Schritte umfasst:
a) Ausstatten der Setzvorrichtung (11, 12) mit Mitteln (15, 25) zum räumlichen Positionieren eines oder mehrerer Lagersteine (20) bezüglich einer oder mehrerer Bezugsebenen (13, 14) der Setzvorrichtung sowie mit Mitteln (9,19) zum Verkeilen eines Teils (1, 2),
b) Verkeilen des an der Setzvorrichtung (11, 12) zu halternden Teils (1, 2),
c) Einlegen eines oder mehrerer Lagersteine (20a, 20b, 20c) in die jeweiligen Aufnahmen (3), indem deren räumliche Stellung in dem Teil (1, 2) mit den Positioniermitteln (15a, 15b, 15c) der Setzvorrichtung (11, 12) fixiert wird,
d) Fokussieren und Verlagern der Spitze eines Laserstrahls an den Abstützpunkten des Lagersteins (20) an der Wand (4) einer Aufnahme (3), am Umfang der Öffnung einer Aufnahme (3) oder an einem um die Öffnung herum aufgebrachten schmelzbaren Material (8a), so dass der Lagerstein (20) fest mit der Aufnahme (3) verbunden wird, und
e) Freigeben und Herausnehmen des Teils (1, 2) aus der Setzvorrichtung (11,12).

2. Verfahren zum Einsetzen von Lagersteinen nach Anspruch 1, **dadurch gekennzeichnet, dass** die Raumpositioniermittel aus Zapfen (15) bestehen, die in einer Bezugsebene (13) der Setzvorrichtung (11) verankert sind und sich durch den durchgehenden Durchtritt (5) des Bodens der Aufnahme erstrecken und deren distaler Abschnitt (16) einen Durchmesser im wesentlichen gleich dem Bohrungsdurchmesser der Lagerungen aufweist.

3. Verfahren nach Anspruch 2, **dadurch gekennzeichnet, dass** der in der Setzvorrichtung (11) verankerte Zapfenabschnitt (15) einen Durchmesser größer als der des distalen Abschnitts (16) aufweist, um eine Schulter (18) über dem Boden einer Aufnahme zu bilden.

4. Verfahren zum Einsetzen von nicht durchbohrten Lagersteinen nach Anspruch 1, **dadurch gekennzeichnet, dass** die Raumpositioniermittel aus Hohlräumen (25) in einer Bezugsfläche (14) der Setzvorrichtung (12) gebildet sind, die dazu bestimmt sind, Lagersteine (10) aufzunehmen, die über Sicherungsmittel (31), wie etwa Sicherungsschrauben, vorübergehend in den Hohlräumen festgelegt werden.

5. Verfahren nach einem der vorangehenden Ansprüche, **dadurch gekennzeichnet, dass** die Mittel zum Verkeilen eines Teils an der Setzvorrichtung aus Klötzchen (19) oder Stiften (9) bestehen, die sich durch das Teil (1, 2) erstrecken.

6. Verfahren nach irgendeinem der vorangehenden Ansprüche, **dadurch gekennzeichnet, dass** die Mittel (15, 25) zum räumlichen Positionieren der Lagersteine (10, 20) und die Mittel (9, 19) zum Verkeilen der Teile (1, 2) in zumindest zwei unterschiedlichen Bezugsebenen (13, 14) der Setzvorrichtung (11, 12) angeordnet sind.

7. Verfahren nach einem der vorangehenden Ansprüche, bei dem der Lagerstein (20) mit fester Reibpassung in seiner Aufnahme (3) liegt, **dadurch gekennzeichnet, dass** vor Anwendung des Laserstrahls die Wand der Aufnahme (4) behandelt wird, um eine dünne Titandioxidbeschichtung aufzuweisen.

8. Verfahren nach Anspruch 7, **dadurch gekennzeichnet, dass** die Titandioxidbeschichtung aus einer Gasphasenabscheidung (CVD) gebildet wird.

9. Verfahren nach Anspruch 1, **dadurch gekennzeichnet, dass** die Kontur der Öffnung einer Aufnahme (3) eine Randkante (7a) aufweist, die durch Anwendung des Laserstrahls in die Öffnung umgebördelt werden soll.

10. Verfahren nach Anspruch 1, **dadurch gekennzeichnet, dass** das um die Öffnung einer Aufnahme herum aufgebrachte schmelzbare Material Silber oder eine Zusammensetzung auf Silberbasis ist.

11. Einrichtung zum Einsetzen von Lagersteinen (20) in Aufnahmen (3), die in ein Teil (1, 2) eines Uhrwerks eingebracht sind, wobei die Aufnahmen durchgehende Durchtritte (5) aufweisen, **dadurch gekennzeichnet, dass** das Einsetzen mittels Laserstrahlen erfolgt und dass die Einrichtung eine Setzvorrichtung (11, 12) enthält, die aus zumindest einer Bezugsebene (13, 14) gebildet ist, an welcher das Teil (1, 2) aufliegt, sowie Mittel (15, 25) zum räumlichen Positionieren der Lagersteine (20) und Mittel (9, 19) zum Verkeilen des Teils.

12. Einrichtung zum Einsetzen von Lagersteinen nach Anspruch 11, **dadurch gekennzeichnet, dass** die Raumpositioniermittel aus Zapfen (15) bestehen, die in einer Bezugsebene (13) der Setzvorrichtung (11) verankert sind und sich durch den durchgehenden Durchtritt (5) des Bodens der Aufnahme (3) erstrecken und deren distaler Abschnitt (16) einen Durchmesser im wesentlichen gleich dem Bohrungsdurchmesser der Lagersteine aufweist.

13. Einrichtung zum Einsetzen von Lagersteinen nach Anspruch 11, **dadurch gekennzeichnet, dass** die Raumpositioniermittel aus Hohlräumen (25) in einer Bezugsfläche (14) der Setzvorrichtung (12) gebildet sind, die dazu bestimmt sind, Lagersteine (10) aufzunehmen, die über Sicherungsmittel (31), wie etwa Sicherungsschrauben, vorübergehend in den Hohlräumen festgelegt werden.
